# FASCICULE DE BREVET EUROPEEN

(11) **EP 2 746 499 B1**
(45) Date de publication et mention de la délivrance du brevet: **03.07.2019**
(21) Numéro de dépôt: 13005883.7
(22) Date de dépôt: 18.12.2013
(51) Int. Cl.: E05B 19/18

(54) **Clés de serrurerie et ensemble de serrurerie pour leur réalisation**
Schlüssel und Vorrichtung für ihre Herstellung
Locking keys and assembly for their production

(30) Priorité: 18.12.2012 FR 1203453
(43) Date de publication de la demande: 25.06.2014
(73) Titulaire: GROUPE VALENTE, 28 260 ANET (FR)
(72) Inventeur: Valente, Massimo, 28260 Anet (FR); Migliasso, Marco, 10135 Torino (IT)
(74) Mandataire: Thibon-Littaye, Annick

(56) Documents cités:
- EP-A1- 0 541 210
- WO-A1-03/060260
- WO-A1-2010/085205
- WO-A2-96/08793
- AU-B3- 679 163
- US-A1- 2004 255 142

## Description

La présente invention se situe dans le domaine de la serrurerie. Elle vise à améliorer les conditions dans lesquelles les clés de serrurerie peuvent être fabriquées et reproduites en respectant une signature déterminée en correspondance avec la combinaison codante nécessaire pour commander la serrure qu'elles sont destinées à ouvrir ou fermer. Ce faisant, l'invention vise à assurer tout à la fois la fidélité de la reproduction de la combinaison codante, la solidité mécanique de la clé elle-même, sa résistance dans le temps aux usages répétés, la qualité dans la finesse des profils, la fidélité dans la sécurité en protection contre les effractions.

Contrairement à l'état de la technique illustré par les documents AU 679 163 et WO03/060260 l'invention s'applique notamment aux systèmes de clés et cylindres dits à point ou multipoint du type de clés qui sont encore dites << clés plates >>, compte tenu de la forme à section rectangulaire de leur pointe.

Dans cette optique l'invention consiste essentiellement en une clé réalisée modulable en sa partie fonctionnelle d'accueillage, c'est-à-dire qu'elle peut être fabriquée sous des formes variées à partir d'éléments individuels interchangeables.

Plus précisément, l'invention propose une clé de serrurerie comportant une tête de préhension et une partie d'accueillage qui s'étend dans le prolongement longitudinal de ladite tête, en saillie d'un épaulement formé par un col de jonction de la tête et de la partie d'accueillage, et dans laquelle ladite partie d'accueillage est porteuse d'une signature propre par combinaison de différentes variures. Selon des caractéristiques de l'invention, la partie d'accueillage de signature est constituée d'une base venue de matière avec le col et d'une partie rapportée formée d'une tige de montage porteuse d'une série d'éléments d'accueillage. Ceux-ci sont plaqués les uns contre les autres autour de la tige et l'un d'entre eux, à savoir l'élément d'accueillage distal disposé à l'opposé de la tête, est solidaire de l'extrémité correspondante de la tige tandis que les autres éléments d'accueillage de la série sont montés enfilés sur la tige. Cette tige se fixe dans un alésage borgne traversant ladite base par des moyens de fixation s'engageant transversalement dans le col, de manière à ce que les éléments d'accueillage soient enserrés entre l'élément d'accueillage distal solidaire de la tige et la base solidaire de la tête de préhension. Par ailleurs, la base présente une forme extérieure de section transversale identique à celle des éléments d'accueillage, en étant toutefois dépourvue de variures tandis que les éléments d'accueillage sont porteurs chacun d'une variure particulière, réalisée sous la forme d'empreintes dans l'une ou l'autre de leurs faces, de telle sorte que le type d'éléments d'accueillage et l'ordre de la série de ces éléments génère une signature spécifique à la clé.

A partir de collections d'éléments interchangeables, rendus disponibles en plusieurs modèles différents les uns des autres par leurs variures, toute personne pourra se charger de refaire des clés aux signatures variées sans avoir besoin d'une machine d'usinage. Dans un cas typique, on pourra disposer d'autant de collections d'éléments de même modèle qu'il y a d'éléments utilisés pour chaque clé réalisée, mais on peut tout aussi bien prévoir plus de modèles afin d'augmenter le nombre de signatures reproductibles.

La clé présente dans son ensemble différents avantages parmi lesquels une grande modularité et une robustesse, lors de sa manipulation dans une serrure correspondante, qui n'est pas impactée par cette modularité.

La modularité est due à l'interchangeabilité des modules d'accueillage composant la clé, ce qui assure une diversité au montage qui favorise la sécurité de l'ensemble de serrurerie. Le nombre de signatures de clés qu'il est possible de réaliser à partir d'éléments interchangeables différents conformément à l'invention dépend bien évidemment du nombre d'éléments que comporte chaque exemplaire de clé. Il dépend aussi de la variété des modèles d'éléments disponibles, chaque modèle étant caractérisé par une variure ou une combinaison de variures qui lui est propre. Ces variures se matérialisent d'une manière générale par des empreintes dans lesquelles viendront se loger des goupilles sollicitées par effet de ressort que comporte un cylindre de serrure correspondant en sa partie tournante. Et dans le cas notamment des clés à points, il ne sera pas rare que pour chaque élément interchangeable d'accueillage, on trouve plusieurs empreintes de profondeurs différentes sur chacune des quatre faces de la section rectangulaire d'une clé plate.

Dans ce contexte, la présence combinée d'une base venue de matière avec le col de la clé et d'un élément d'accueillage distal solidaire de la tige qui se fixe elle dans la clé permet la robustesse de l'ensemble en enserrant les uns contre les autres les différents éléments d'accueillage enfilés le long de la tige. La base, dépourvue avantageusement de variures, est configurée pour s'engager dans le cylindre à la suite de la partie d'accueillage. Elle s'y situe au niveau d'une partie avant du cylindre associé qui, dans ce cas, est bien entendu lui-même dépourvu de goupilles. Cette disposition a l'intérêt de dissocier les fonctions d'entraînement des fonctions d'accueillage. Il s'ensuit une meilleure solidité de la clé dans son ensemble. En effet, les efforts d'entraînement du cylindre (plus exactement de sa partie rotor) par la clé s'exercent là où le col est réalisé d'une seule pièce avec la tête de clé, une fois que la concordance a été obtenue entre les empreintes et goupilles de variure. Ceci soulage la partie d'accueillage, qui est, elle, constituée de pièces assemblées. Comme les éléments d'accueillage individuels sont réservés à la lecture de la combinaison de variures, les liaisons encastrées entre les éléments et la tige centrale n'en sont que mieux préservées des risques de fragilité à l'usage.

Par ailleurs, un tel élément distal solidaire de la tige a l'intérêt de pouvoir en outre constituer lui-même un premier élément de signature. Les variures qu'il porte à cet effet peuvent avantageusement matérialiser une marque de personnalisation caractéristique d'un fabricant serrurier particulier.

La position longitudinale de la clé est déterminée en liaison avec son mode de fixation à la tête de clé. C'est ainsi que l'on peut avantageusement prévoir un rivet s'engageant à travers la tête de clé au niveau où doit se trouver une gorge qui est creusée sur le pourtour de la tige pour lui livrer passage. Il doit toutefois être clair que ce mode de fixation en position longitudinale déterminée n'est nullement limitatif. En variante mentionnée ici à titre d'exemple, on pourrait procéder par encliquetage de la tige à l'intérieur de l'alésage récepteur pour obtenir un mode de fixation équivalent.

En combinaison avec une telle conception de clé, l'invention prévoit de mettre à la disposition des ateliers de reproduction de clés des mallettes contenant des collections d'éléments interchangeables, les éléments étant identiques les uns aux autres en forme de base et en variure dans chaque collection, qui sont disposés rangés et répertoriés d'après les variures qui les caractérisent. La même valise peut avantageusement contenir une multitude de tiges de montage porteuses de manière solidaire d'un élément d'accueillage distal et adaptées à recevoir un nombre déterminé d'éléments d'accueillage plaqués contre l'élément distal solidaire, ainsi qu'autant de têtes de clé conformées pour recevoir chacune une tige avec une série d'éléments d'accueillage montés dessus.

Le mode d'encastrement des éléments successifs de la série l'un dans l'autre est de préférence le même pour tous les éléments, de sorte qu'ils soient strictement interchangeables. Dans ce cas, les différents éléments, chacun avec sa ou ses propres variures, présentent tous la même forme extérieure de base, qui se caractérise par une section transversale rectangulaire ou oblongue quand il s'agit de clés plates.

Selon l'invention, la base, qui présente une forme extérieure de section transversale identique à celle des éléments d'accueillage, et les éléments d'accueillage présentent des nervures en surépaisseur de chaque côté de la partie d'accueillage de la clé, qui dans la clé une fois montée, se situent en ligne les unes avec les autres. La partie d'accueillage présente ainsi un profil nervuré qui renforce la rigidité de la clé et qui contribue au guidage de celle-ci lors de son introduction dans la fente du cylindre correspondant, laquelle présente un brochage sur chaque côté de dimensions complémentaires à celles de la nervure.

Intérieurement les éléments d'accueillage sont percés d'un alésage longitudinal, dont la section est complémentaire de celle de la tige, que celle-ci soit simplement circulaire lisse ou qu'elle soit rainurée, cannelée ou autrement de section non circulaire, comme il peut être utile par exemple pour assurer un effet détrompeur dans l'orientation des éléments qui s'enfilent dessus.

Par ailleurs leurs faces opposées dans la direction longitudinale présentent des formes complémentaires aptes à mettre en oeuvre la fonction d'encastrement, à savoir que si l'on qualifie ces deux faces opposées de face avant et face arrière respectivement, la face avant et la face arrière présentent des formes complémentaires, l'une en saillie quand l'autre est en creux et vice-versa. Le cas échéant, on peut trouver intérêt à ce que ces formes complémentaires présentent un relief suffisamment différencié entre saillies et creux pour être visible à l'oeil nu, de sorte que la personne réalisant le montage puisse savoir directement, sans autre référence d'identification, dans quel sens il lui faudra enfiler l'élément sur la tige réceptrice. De préférence aussi, les formes complémentaires d'encastrement sont distinctives de l'orientation des éléments autour de la tige l'un par rapport à l'autre, ce qui illustre une variante de réalisation de l'effet détrompeur dont il a été question précédemment.

A titre d'exemple, on se référera à nouveau au cas des clés à points plates, pour lesquelles il apparaît particulièrement avantageux de donner aux formes d'encastrement un profil continu sur la largeur du plat de l'accueillage et distinctif sur son épaisseur, ce qui s'obtient en particulier au moyen de profils coopérants de tenon et mortaise. Ainsi, un élément dont la face avant est en saillie à profil de tenon s'encastrera de manière bi-univoque dans un élément précédent dont la face arrière est en creux à profil coopérant de mortaise.

Par ailleurs, et surtout dans le cas qui vient d'être évoqué, il est en général souhaitable que sur sa tranche avant dans laquelle s'engage la tige de montage des éléments, la tête de clé présente le même profil que la face arrière des différents éléments interchangeables, ce qui conduit à une liaison d'encastrement entre la tête de clé et le dernier des éléments à avoir été enfilé sur la tige.

Pour faire plus clairement comprendre les particularités de l'invention avec l'utilité de sa mise en oeuvre et les avantages auxquels elle conduit, on en décrira maintenant un exemple de mise en oeuvre particulier, en faisant référence aux figures des dessins ci-après. Ce faisant, on se placera dans le cas de l'application de l'invention à la réalisation des clés de haute sécurité, difficiles à reproduire, que sont les clés des systèmes de serrure à points, dites par analogie clés à points, et plus particulièrement encore les clés à points à accueillage plat et à multiples empreintes de variure sur les différentes faces de l'accueillage.

On décrira non seulement la constitution de la clé sous diverses variantes de réalisation, mais aussi le procédé à mettre en oeuvre pour la réalisation des clés répondant à une signature particulière (telle que définie sur une carte de propriété autonome) et son application à partir d'un ensemble de serrurerie spécialement constitué à cet effet.

Sur les dessins complétant le texte descriptif :
- La figure 1 représente schématiquement et en perspective une clé modulable suivant l'invention telle qu'elle se présente à l'état fini ;
- La figure 2 représente une vue éclatée de la clé selon la figure 1, montrant les éléments interchangeables en cours de montage sur une tige centrale non encore engagée dans la tête de clé ;
- La figure 3 illustre schématiquement une clé suivant l'invention mise en place dans un cylindre de serrure correspondant ;
- La figure 4 représente en détail un élément d'accueillage d'un modèle particulier parmi les différents éléments interchangeables tels qu'ils ont été illustré sur la figure 2 ;
- La figure 5 est une vue de face de la clé illustrée sur la figure 1 ;
- La figure 6 représente en détail une tige de montage des éléments et un élément d'accueillage distal solidaire de la tige ; et
- La figure 7 illustre schématiquement une clé en cours de réalisation vue par la tranche de sa section rectangulaire.

Sur les différentes figures on a conservé d'une figure à l'autre les mêmes chiffres de référence en liaison avec les mêmes parties constitutives d'une clé complète quand ces parties ne sont pas sensiblement différentes d'un modèle à l'autre parmi les différentes variantes qui seront évoquées. Il doit toutefois être clair que les modèles choisis pour illustrer la mise en oeuvre de l'invention ne sont en rien limitatifs et il doit être clair également que les différentes variantes qui ont été décrites depuis le début du présent texte ou qui seront décrites par la suite peuvent se combiner entre elles pour conduire à encore d'autres variantes qui restent dans le cadre de l'invention comme décrites par les présentes revendications.

Sur chaque représentation de clé on distingue une tête de clé 1 et une partie d'accueillage 2, qui s'étend dans le prolongement longitudinal de ladite tête, en saillie d'un épaulement 14 formé par un col 3 de jonction de la tête et de la partie d'accueillage.

La tête 1 est un organe de préhension manuelle que l'utilisateur saisit pour tenir la clé et la manoeuvrer en commande d'une serrure. Elle reste toujours à l'extérieur du bloc de serrure, tel celui qui est illustré en 4 sur la figure 3. Pour ce qui est de sa fonction classique, le col 3 reste pour sa part à l'extérieur du cylindre 5 de la serrure et à l'intérieur d'une bague tournante 6, librement rotative dans un protège-cylindre 7 qui recouvre le cylindre du côté extérieur de la serrure et qui est pourvu d'une fente à la forme nécessaire pour livrer passage à la clé quand celle-ci pénètre jusqu'à sa position fonctionnelle en commande de la serrure.

De la serrure on voit encore sur la figure 3 les parties rotor et stator du cylindre 5 (rotor 8 et stator 9), ainsi qu'une roue dentée 10 qui fait organe de transmission de mouvement pour entraîner le pène de la serrure à partir de la rotation de la clé quand celle-ci est correctement en prise dans le cylindre.

L'invention étant illustrée en prenant exemple sur une clé plate, l'accueillage 2 en est plat, dans un plan, sur toute la longueur fonctionnelle recevant la signature qui établit la correspondance bi-univoque avec le cylindre de la serrure que la clé doit commander en ouverture et fermeture. Il présente ici une section de base rectangulaire. Toutefois, on a prévu dans le cas particulier choisi pour illustrer au mieux l'invention que sur chacune de ses grandes faces la partie d'accueillage comporte un profil nervuré (nervure longitudinale 19) qui contribue au guidage de la clé lors de son introduction dans la fente du cylindre, laquelle présente un brochage correspondant sur chaque côté.

Les points d'accueillage sont matérialisés sur la partie d'accueillage par des trous borgnes, des cuvettes creusées plus ou moins profondément par rapport au plan de la surface de base de l'accueillage. Leur diamètre est également variable, parfois leur forme aussi, tant en section qu'en courbure de la surface au fond du trou. Certains sont usinés sur les grandes faces de l'accueillage, d'autres sur la tranche. On considérera ici qu'il s'agit dans tous les cas d'empreintes caractéristiques de différentes variures, la combinaison des variures dans l'ensemble constituant la signature propre au couple de la clé avec le cylindre associé.

On détaillera ci-après la caractéristique de la clé relative au positionnement des points sur la partie d'accueillage.

En correspondance avec cette signature, le cylindre est classique en sa partie fonctionnelle coopérant avec l'accueillage de la clé. C'est ainsi que l'on voit sur la figure 3 que le rotor 8 du cylindre est pourvu de diverses goupilles 11 ("pins" en anglais) qui sont mobiles en travers du rotor, alors que dans le stator 9 du cylindre sont montées les contre-goupilles, qui sont individuellement sollicitées par ressort à pousser sur les goupilles qui viennent à se disposer en regard. Quand une clé de la bonne signature est engagée dans le cylindre, les différentes goupilles, poussées par les contre-goupilles associées vers le centre du rotor, tendent à se déplacer jusqu'au fond des empreintes de la clé. La clé se trouve ainsi accouplée avec le rotor de cylindre 8, ce qui permet à l'utilisateur de l'entraîner en ouverture ou fermeture de la serrure.

On sait que les clés plates sont parfois réversibles, à savoir que contrairement aux clés paracentriques, elles sont symétriques opposées dans la forme et la disposition de leurs empreintes. L'avantage en est que de la sorte elles s'introduisent indifféremment dans un sens ou dans l'autre dans la fente du cylindre de serrure correspondant. Mais de fait, l'invention est particulièrement utile dans son application à des clés à points d'une part, à des clés plates d'autre part, mais ce aussi bien qu'il s'agisse de configurations réversibles ou non de clés à points et aussi bien qu'il s'agisse de clés plates à section de base rectangulaire ou de clés plates à section de base oblongue.

On décrira maintenant la clé suivant l'invention telle qu'elle est réalisée modulable en sa partie fonctionnelle d'accueillage.

L'accueillage 2 comporte une base 13 et une partie rapportée, qui sont rendus solidaires l'une de l'autre.

La base est venue de matière avec le col 3 et elle s'étend dans l'axe de la clé, en présentant des dimensions dans la section transversale moindres par rapport à celles du col. A son extrémité opposée au col, la base comporte une tranche 16 tournée vers la partie rapportée, et percée en son centre d'un alésage 15 borgne qui s'étend axialement à l'intérieur de la tête de la clé (figure 2).

La partie rapportée comporte une tige 25 et des éléments d'accueillage 22, parmi lesquels on distingue des éléments qui se montent de manière interchangeable, dans l'axe de la tête de préhension manuelle de la clé, et un élément distal 21, solidaire de la tige. Les différents éléments sont plaqués l'un contre l'autre et ils présentent des profils complémentaires d'encastrement mutuel, l'un à l'avant l'autre à l'arrière de chacun des éléments considérés dans le sens où ils s'enfilent en série sur la tige 25. On comprend que le profil avant de l'élément distal solidaire peut comporter un profil particulier étant entendu qu'il est figé en position et qu'il ne peut servir sur cette face avant de support à un autre élément d'accueillage. Par contre, le profil de la face arrière de l'élément distal solidaire 21 est le même que celui des éléments d'accueillage interchangeables.

La base 13 présente une forme extérieure de section transversale identique à celle des éléments d'accueillage, de sorte que la partie d'accueillage dans son ensemble présente une continuité de forme.

Tel qu'illustré sur les figures, la partie d'accueillage présente avantageusement un profil nervuré tout au long de celle-ci. Les éléments d'accueillage interchangeables 22 et l'élément distal solidaire 21 présentent le long de la clé un profil nervuré : une nervure 19 est formée en surépaisseur au milieu de chaque grande face de la partie d'accueillage. Dans la clé une fois montée, ces nervures se situent en ligne les unes avec les autres. Elles améliorent le confort d'utilisation de la clé en guidant son introduction dans le cylindre récepteur d'une serrure dans la mesure où ce dernier comporte à l'entrée un brochage spécifique, avec un brochage complémentaire à deux rainures symétriques de chaque côté de la fente d'introduction de la clé. Pour assurer au mieux sa fonction d'entraînement, la base 13 présente en section transversale droite le même profil que la partie accueillage de la clé, c'est-à-dire celui des différents éléments constituant celle-ci. C'est ainsi que l'on observe des figures qu'il présente de chaque côté une nervure 39 qui, dans le prolongement de la nervure 19 de l'accueillage, s'étend en son milieu entre sa tranche avant 16 et l'épaulement 14.

Les différents éléments sont conçus pour s'enclencher solidement les uns dans les autres quand ils sont montés l'un après l'autre sur la tige centrale et pour que la liaison qui en résulte n'interfère en rien avec le fonctionnement de l'accueillage proprement dit.

Dans une clé plate telle qu'elle est considérée dans le mode de réalisation particulier décrit et illustré sur les figures, la liaison entre deux éléments adjacents implique des profils de tenons et mortaises correspondants qui sont formés dans le plan de la clé plate au sein de son épaisseur entre ses deux grandes faces. Le profil en question est un profil de section en V à pointe émoussée, qui est rectiligne sensiblement au milieu de l'épaisseur de la clé et qui s'étend sur toute sa largeur, d'un bord latéral de l'élément à l'autre.

On remarque en outre sur les figures que dans chaque élément le profil en creux 26 se situe du côté de la tête de la clé, à l'arrière de l'élément alors que le profil en saillie 27 se situe à l'opposé, à l'avant de l'élément, du côté de la pointe terminale de la clé. Ce mode de réalisation a été préféré dans le cas particulier décrit pour des questions de commodité de manipulation lors de la réalisation de la clé. Mais bien entendu il n'est pas limitatif des formes de mise en oeuvre de l'invention, et dans d'autres cas on pourrait choisir à l'inverse que chaque élément s'encastre par dessus l'élément qui le précède plutôt que dedans.

Lors de la fabrication de la clé, les éléments d'accueillage successifs sont engagés sur la tige de montage centrale en progressant depuis le bout distal de la tige, son extrémité à la pointe de la clé, vers sa partie proximale où elle s'engage dans l'alésage 15.

Le dernier élément monté présente du côté proximal un profil arrière d'encastrement qui est complémentaire de celui de la tranche 16 qui termine la tête de clé à l'avant du col 3. Dans une variante de mise en oeuvre de l'invention qui sera évoquée ci-après, il pourrait être différent et demander un dernier élément d'accueillage à profil d'encastrement spécifique. On prendra garde alors à ce que la solidité du montage de l'ensemble n'en souffre pas. Dans le cas décrit en liaison avec les figures, l'identité des profils a l'avantage de la simplicité.

On prévoit ainsi des moyens de blocage de la tige en rotation et en translation par rapport à la clé. Les formes permettant l'encastrement des modules participent au blocage en rotation et à l'intérieur de la tête de clé, la tige 25 se fixe par un rivet 29 qui s'engage dans une gorge 28 ménagée à cet effet autour de la tige au voisinage de son extrémité proximale. Une fixation par boulon ou vis pointeau serait également envisageable. La fixation par rivet a l'avantage dans le cas considéré d'interdire tout démontage de la clé. Quand la tige centrale 25 se trouve ainsi immobilisée dans sa position en direction longitudinale de la clé, elle assure la solidité du montage des éléments en les maintenant sous contrainte les uns dans les autres, enserrés entre l'élément distal solidaire 21 et la base 13.

Suivant une autre série de particularités de la clé décrite en référence à des caractéristiques propres à l'invention, la base ne présente pas de variures tandis que les éléments d'accueillage interchangeables et l'élément d'accueillage distal en comportent.

Chacun de ces éléments d'accueillage peut être caractéristique d'une variure qui lui est propre et qui se combine avec les différentes variures des autres éléments pour constituer globalement ensemble la signature de la clé. Sur chaque élément la variure dépendra de la structure des différents points d'accueillage définis par les empreintes usinées à sa surface en correspondance avec les goupilles et contre-goupilles d'un cylindre coopérant (telles l'empreinte 17 sur la figure 4), ainsi que de leur disposition relativement les uns par rapport aux autres. Ainsi, on considère ici que la variure propre à chaque élément est elle-même une combinaison de variures ponctuelles.

Tel que cela a été décrit précédemment, un épaulement 14 est formé entre le col 3 et la base 13, de largeur moindre que le col 3 dont elle est venue de matière. Lorsque la clé est insérée dans le cylindre de serrurerie, cet épaulement 14 vient en butée sur le cylindre 5 (figure 3), plus exactement sur une couronne 18 qui termine son rotor 8. La base 13 pénètre dans la fente du rotor sur une longueur qui est vierge de tout élément de signature. De la sorte, on assure que ce soit à ce niveau que s'exercent les efforts d'entraînement en rotation du rotor par rapport au stator depuis la clé, une fois que la correspondance est établie entre les éléments de la signature respectifs de la clé et du cylindre. Il s'ensuit que les profils complémentaires par lesquels les éléments d'accueillage s'encastrent les uns dans les autres n'ont plus à supporter ces efforts de rotation, ce qui est un gage de solidité de la clé.

Pour terminer, on s'intéressera maintenant au procédé de réalisation de clés suivant l'invention.

Il devrait déjà se comprendre de la description qui précède que la réalisation d'une clé suivant l'invention, celle que l'on qualifie d'habitude de reproduction, ne passe plus par une duplication de forme. L'atelier reproducteur de clés n'a plus besoin de disposer d'une machine d'usinage. L'ensemble de serrurerie qui est mis à sa disposition comporte ce que l'on a désigné ici comme des collections d'éléments à assembler sur place en fonction de la signature apposée sur la carte de propriétaire du possesseur de la serrure à laquelle sont destinées les clés à reproduire. Si le propriétaire a perdu toutes ses clés, l'atelier reste capable de lui en fournir une nouvelle à partir des codes figurant sur cette carte de propriétaire.

Dans chaque collection, les éléments sont des exemplaires tous identiques entre eux d'un même modèle, caractérisé par sa variure globale, qu'elle se traduise par une ou plusieurs empreintes sur chaque exemplaire. On prévoit de livrer l'ensemble avec les différents éléments correctement rangés et répertoriés en fonction du modèle dans une mallette contenant l'ensemble, avec en plus une série de tiges de montage dont une extrémité porte solidairement un élément d'accueillage distal, et autant de têtes de clé ainsi que des rivets en quantité appropriée pour immobiliser les assemblages réalisés. On y ajoutera le cas échéant une pince à utiliser pour saisir les éléments d'accueillage à assembler, et plus particulièrement pour mettre en place le rivet et l'enfermer à demeure dans l'épaisseur de la clé.

Quand un client vient demander de reproduire une clé réalisable à partir du contenu de la mallette de fabricant disponible, on sélectionne les éléments d'accueillage à utiliser en fonction de la signature que la clé doit respecter, connue par exemple de la carte de propriétaire, et on les enfile successivement sur la tige de montage que l'on a préalablement prélevée de la même mallette en même temps qu'une tête de clé associée. On engage ensuite la tige portant les éléments engagés dessus dans l'alésage récepteur qui existe dans la tête de clé et on l'y fixe dans une position longitudinale où elle tend à serrer les différents éléments en situation encastrés les uns dans les autres.

Il peut avantageusement être prévu des moyens de détrompage pour l'enfilage des éléments d'accueillage autour de la tige. A titre d'exemple, on peut prévoir de donner à la tige un profil de section transversale cannelé. En général, il suffira d'une cannelure en coopération avec des rainures de forme complémentaire ménagées radialement sur l'alésage central des éléments ainsi que dans l'alésage récepteur de la tête de clé. On se rappellera ici que la présence de la base 13 à l'entrée du cylindre évite les contraintes de rotation entre éléments d'accueillage et tige de montage.

A titre d'exemple, une clé à cinq éléments d'accueillage, avec une variure codant la désignation d'un fabricant de serrures dans le premier élément distal 21, conduit à 81 collections dans la même mallette. Un simple calcul démontre la faisabilité de 163 milliards de signatures différentes à partir du contenu de la mallette. Il est à noter que l'on n'a pas comptabilisé ici l'élément terminal de la partie d'accueillage, dans la mesure où l'on considère qu'il n'est pas véritablement interchangeable avec les autres. Il est supposé spécifique d'un fabricant ou d'une série de fabrication particulière par sa configuration de signature, et/ou spécifique d'une configuration mécanique particulière par le fait qu'il soit solidaire de celle-ci.

En variantes de mise en oeuvre de l'invention complémentaires à celles qui ont déjà été décrites, on soulignera que chaque élément intervenant dans la constitution de la clé peut apporter avec lui une information utile quant à la clé, son origine ou sa destination, indépendamment des questions de signature en coopération avec le cylindre de serrure. Ainsi, la base 13 peut porter une indication, rendue apparente par gravure par exemple. Cette possibilité pourra être utilisée pour faciliter l'accouplement entre une tête de clé et un élément terminal de signature associé.

Une indication similaire qui resterait cachée à l'utilisateur de la clé pourrait être apposée sur les profils d'encastrement des éléments d'accueillage. A titre d'exemple l'information ainsi cachée pourrait renvoyer à un numéro de modèle. A l'aide de telles marques faisant référence aux modèles dont ils relèvent respectivement, l'atelier possesseur de la mallette pourrait encore reconstituer la clé voulue si son client a perdu la carte de propriétaire, par lecture desdites marques sur les éléments d'accueillage de l'ancienne après l'avoir démontée.

Dans tous les cas, la conception de clé suivant l'invention telle que décrite permet d'obtenir une véritable traçabilité de la reproduction d'une clé. La reproduction est impossible par copie de forme dans les ateliers équipés des machines d'usinage habituelles et il n'existe pas d'ébauches de clés pour cela. Seuls les ateliers possédant les mallettes de pièces à assembler peuvent proposer de réaliser des clés adaptées à chaque serrure sous le contrôle des fabricants du contenu des mallettes.

Dans une variante de l'invention, le principe de signature particulière au fabricant peut être appliqué non plus pour un élément distal solidaire de la tige, mais à titre d'exemple pour un élément proximal qui s'enfile en dernier sur la tige de montage et qui présente en sa partie arrière un profil d'encastrement apte à assurer sélectivement son accouplement avec un profil avant complémentaire de la tête de clé.

## Revendications

1. Clé de serrurerie comportant une tête de préhension (1) et une partie d'accueillage (2) qui s'étend dans le prolongement longitudinal de ladite tête, en saillie d'un épaulement (14) formé par un col (3) de jonction de la tête et de la partie d'accueillage, et dans laquelle ladite partie d'accueillage est porteuse d'une signature propre par combinaison de différentes variures,
clé dans laquelle la partie d'accueillage de signature (2) est constituée d'une base (13) venue de matière avec le col (3) et d'une partie rapportée formée d'une tige de montage (25) porteuse d'une série d'éléments d'accueillage (21, 22) plaqués les uns contre les autres autour de ladite tige et parmi lesquels un élément d'accueillage distal (21) est solidaire de l'extrémité correspondante de ladite tige tandis que les autres éléments d'accueillage (22) de la série sont interchangeables et montés enfilés sur la tige qui se fixe dans un alésage borgne traversant ladite base par des moyens de fixation s'engageant transversalement dans le col, de manière à être enserrés entre ledit élément d'accueillage distal solidaire de la tige et ladite base solidaire de la tête de préhension,
et dans laquelle la base (13) présente une forme extérieure de section transversale identique à celle des éléments d'accueillage, ladite forme des éléments d'accueillage et de la base présentant des nervures (19, 39) en surépaisseur de chaque côté de la partie d'accueillage de la clé, qui dans la clé une fois montée se situent en ligne les unes avec les autres, alors que la forme de la base est toutefois dépourvue de variures tandis que les éléments d'accueillage sont porteurs chacun d'une variure particulière, réalisée sous la forme d'empreintes dans l'une ou l'autre de leurs faces, de telle sorte que le type d'éléments d'accueillage et l'ordre de la série de ces éléments génère une signature spécifique à la clé.

2. Clé suivant la revendication 1, dans laquelle ladite base (13) présente, sur sa tranche (16) dans laquelle s'engage la tige (25) de montage des éléments, un profil complémentaire de celui des différents éléments d'accueillage, de manière à ce que la base et la partie rapportée soient encastrées.

3. Clé suivant la revendication 1, selon laquelle les éléments d'accueillage interchangeables (22) sont percés d'un alésage longitudinal traversant dont la section est complémentaire de celle de ladite tige (25).

4. Clé suivant la revendication 1, dans laquelle lesdits éléments d'accueillage interchangeables (22) présentent des formes coopérantes entre eux et/ou avec ladite tige (25) qui sont propres à assurer un effet détrompeur en rotation autour de la tige lors de leur assemblage sur celle-ci.

5. Clé suivant l'une quelconque des revendications précédentes, dans laquelle les faces opposées desdits éléments d'accueillage interchangeables (22), respectivement à l'avant et à l'arrière dans la direction longitudinale, présentent des formes complémentaires de saillies et creux aptes à mettre en oeuvre la fonction d'encastrement, avec de préférence un relief suffisamment différencié entre saillies et creux pour être visible à l'oeil nu.

6. Clé suivant la revendication 5, présentant la forme générale d'une clé plate, dans laquelle lesdites deux faces opposées de chacun desdits éléments d'accueillage interchangeables (22) présentent des profils d'encastrement avec les éléments voisins en forme de tenons et mortaises dans l'épaisseur de la clé.

7. Clé suivant la revendication 6 dans laquelle lesdits profils d'encastrement présentent une section en V dans l'épaisseur de la clé qui s'étend de manière rectiligne sur toute sa largeur.

8. Clé suivant l'une des revendications 5 à 7 dans laquelle pour chaque élément le profil en creux (26) se situe du côté de la tête de la clé, à l'arrière de l'élément, alors que le profil en saillie (27) se situe à l'opposé, à l'avant de l'élément, du côté de la pointe terminale de la clé.

9. Clé suivant l'une quelconque des revendications précédentes, réalisée sous la forme d'une clé plate pour un cylindre de serrure à goupilles dans un système à points et comportant, dans la partie d'accueillage de signature, une base (13) dépourvue de variures, apte à venir en prise avec le rotor d'un tel cylindre répondant à la même signature, qui de manière correspondante est dépourvu de goupilles coopérantes.

10. Clé suivant l'une quelconque des revendications précédentes, dans laquelle les éléments d'accueillage interchangeables (22) portent des marques faisant référence au modèle dont ils relèvent qui sont apposées sur leurs profils d'encastrement, de manière à ne pas être visibles lorsque les éléments sont assemblés.

11. Ensemble de serrurerie pour la réalisation de clés suivant l'une quelconque des revendications précédentes, constitué sous la forme d'une mallette contenant : - d'une part des collections desdits éléments d'accueillage interchangeables (22), identiques les uns aux autres dans chaque collection, qui sont disposés rangés et répertoriés d'après lesdites variures qu'ils portent, - d'autre part une multitude desdites tiges de montage adaptées à recevoir un nombre déterminé de ces éléments d'accueillage interchangeables et porteuse chacune à une extrémité d'un élément d'accueillage distal solidaire (21), ainsi que des têtes de clé (1) conformées pour recevoir chacune une tige avec une série d'éléments d'accueillage interchangeables montés dessus.

12. Procédé de réalisation de clés suivant l'une quelconque des revendications 1 à 10, à partir d'un ensemble de serrurerie suivant la revendication 11, consistant à prélever de la mallette une tête de clé (1) et une tige de montage (25) porteuse d'un élément d'accueillage distal solidaire (21), à enfiler sur la tige des éléments d'accueillage interchangeables (22) successivement sélectionnés en fonction de la signature que la clé obtenue doit respecter, à engager la tige portant les éléments engagés dessus dans un alésage récepteur ménagé dans la tête de clé et à l'y fixer dans une position longitudinale où elle tend à serrer les différents éléments en situation encastrés les uns dans les autres.

## Patentansprüche

1. Schlüssel für Schließeinrichtungen, aufweisend einen Griff (1) und einen Schlüsselbart-Teil (2), der sich in der Längsfortsetzung des Griffs erstreckt, mit einem Absatz (14), der durch einen Verbindungskragen (3) zwischen dem Griff und dem Schlüsselbart-Teil gebildet ist und in dem der Schlüsselbart-Teil Träger einer individuellen Signatur durch Kombination verschiedener Schließungen ist,
Schlüssel, in dem der Schlüsselbart-Teil mit der Signatur (2) aus einer Basis (13) aus demselben Material wie der Kragen (3) und einem Anbauteil besteht, der aus einem Montagestab (25) als Träger einer Reihe von Schlüsselbart-Elementen (21, 22) gebildet ist, die um den Stab herum gegeneinander gedrückt sind und von denen ein äußerstes Schlüsselbart-Element (21) mit dem Ende des Stabes verbunden ist, während die anderen Schlüsselbart-Element (22) der Reihe untereinander austauschbar und nacheinander auf den Stab aufgesteckt sind, der in einem Sackloch, das durch die Basis verläuft, mittels quer durch den Kragen verlaufener Befestigungsmittel derart befestigt ist, dass diese zwischen dem mit dem Stab verbundenen äußersten Schlüsselbart-Element und der mit dem Griff verbundenen einzelnen Basis zusammengedrückt sind,
und wobei die Querschnittskontur der Basis (13) mit der Form der Schlüsselbart-Elemente identisch ist, wobei die Form Profilstege (19, 39) aufweist, wobei die Form der Schlüsselbart-Elemente und der Basis erhabene Stege (19, 39) auf beiden Seiten des Schlüsselbart-Elements des Schlüssels aufweist, die sich bei einem montierten Schlüssel alle zusammen auf einer Linie befinden, während die Form der Basis ganz ohne Schließungen ist, während die Schlüsselbart-Elemente Träger jeweils einer speziellen Schließung sind, die in Form von Erhebungen und Vertiefungen in der einen oder anderen Fläche realisiert sind derart, dass durch den Typ der Schlüsselbart-Elemente und der Reihenfolge der Reihe der Elemente eine individuelle Signatur des Schlüssels erzeugt wird.

2. Schlüssel nach Anspruch 1, wobei die Basis (13) an ihrer Stirnfläche (16), in die der Montagestab (25) der Elemente eingreift, ein zu dem Profil der verschiedenen Schlüsselbart-Elemente komplementäres Profil darstellt derart, dass die Basis und der Anbauteilineinander passen.

3. Schlüssel nach Anspruch 1, wobei durch die austauschbaren Schlüsselbart-Elemente (22) eine Längsbohrung führt, deren Querschnitt zu dem des Stabes (25) komplementär ist.

4. Schlüssel nach Anspruch 1, wobei die austauschbaren Schlüsselbart-Elemente (22) untereinander und/oder zu dem Stab (25) passende spezielle Formen darstellen, um bei ihrer Montage auf dem Stab eine fehlerhafte Drehung um den Stab zu vermeiden.

5. Schlüssel nach einem der vorhergehenden Ansprüche, wobei die gegenüberliegenden Flächen der austauschbaren Schlüsselbart-Elemente (22) jeweils in Längsrichtung vom und hinten komplementäre Formen von Erhebungen und Vertiefungen aufweisen, die das Ineinanderpassen ermöglichen, vorzugsweise mit einem Relief, bei dem die Unterschiede zwischen den Erhebungen und Vertiefungen groß genug sind, um mit bloßem Auge sichtbar zu sein.

6. Schlüssel nach Anspruch 5, der die allgemeine Form eines flachen Schlüssels aufweist, bei dem die beiden gegenüberliegenden Flächen jedes der austauschbaren Schlüsselbart-Elemente (22) Profile zum Einpassen in benachbarte Elemente in Form von Zapfen und Aussparungen über der Dicke des Schlüssels darstellen.

7. Schlüssel nach Anspruch 6, wobei die Einpassprofile einen V-förmigen Querschnitt bei der Dicke des Schlüssels aufweisen, der sich geradlinig über seine ganze Länge hinweg erstreckt.

8. Schlüssel nach einem der Ansprüche 5 bis 7, wobei sich für jedes Element das Vertiefungsprofil (26) an der dem Griff des Schlüssels zugewandten Seite an der Rückseite des Elements befindet, während sich das Erhebungsprofil (27) an der entgegengesetzten Seite an der Vorderseite des Elements an der der Schlüsselspitze zugewandten Seite befindet.

9. Schlüssel nach einem der vorhergehenden Ansprüche, der in Form eines flachen Schlüssels für ein Zylinderschloss mit Schließstiften in einem Punktsystem gestaltet ist und in einem Schlüsselbart-Teil mit der Signatur eine Basis (13) ohne Schließungen aufweist, die in der Lage ist, in den Rotor eines solchen Zylinders einzugreifen, der derselben Signatur entspricht, die entsprechend keine passenden Stifte hat.

10. Schlüssel nach einem der vorhergehenden Ansprüche, wobei die austauschbaren Schlüsselbart-Teile mit der Signatur (22) Markierungen aufweisen, die auf das Modell Bezug nehmen, zu dem sie gehören, die an ihren Einpassprofilen so angebracht sind, dass sie bei Elementen im montierten Zustand nicht sichtbar sind.

11. Schlüsselsatz zum Herstellen von Schlüsseln nach einem der vorhergehenden Ansprüche in Form einer Box, die enthält: - einerseits eine Gruppe der austauschbaren Schlüsselbart-Elemente (22), die innerhalb jeder Gruppe untereinander identisch sind und entsprechend ihren Schließungen der Reihe nach angeordnet und in ein Verzeichnis eingetragen sind, - andererseits eine Vielzahl der Montagestäbe zum Aufnehmen einer festgelegten Anzahl der austauschbaren Schlüsselbart-Elemente und eines Trägers jeweils an einem Ende eines einzelnen äußersten Schlüsselbart-Elementes (21), sowie Schlüsselgriffe (1) zum Aufnehmen jedes einzelnen Stabes mit einer Reihe darauf montierter austauschbarer Schlüsselbart-Elemente.

12. Verfahren zum Herstellen von Schlüsseln nach einem der Ansprüche 1 bis 10 unter Verwendung eines Schlüsselsatzes nach Anspruch 11, wobei das Verfahren darin besteht, der Box einen Schlüsselgriff (1) und einen Montagestab (25) als Halterung für ein äußerstes einzelnes Schlüsselbart-Element (21) zu entnehmen, nacheinander in Abhängigkeit von der durch den fertigen Schlüssel zu beachtenden Signatur ausgewählte austauschbare Schlüsselbart-Elemente auf den Stab zu stecken, um den Stab mit den darauf befindlichen Elementen in eine im Schlüsselgriff vorgesehene Aufnahmeöffnung zu stecken und in einer Längsposition zu befestigen, wo er die verschiedenen Elemente ineinandergepasst gegeneinander drückt.

## Claims

1. A key comprising a bow (1) and a key-blade (2) extending longitudinally from said bow, beyond a shoulder (14) formed by a neck (5) between the bow and the blade, and carrying a specific signature pattern resulting from a combination of different bittings,
wherein said key-blade (2) comprises a base (13) integral with said neck (3) and an added part consisting of a mounting shaft (25) bearing a series of blade elements (21, 22) that are mounted against each other around said shaft and among which a distal blade element (21) is integral with the corresponding end of said shaft while the other blade elements (22) in the series are interchangeable and engaged together along the shaft which is fixed into a blind hole drilled through said blade base by a fixation system which is secured transversely in the neck, whereby the blade elements are stacked up between said distal blade element integral with the shaft and said blade base integral with the bow,
and wherein the blade base (13) has an external cross-section that is identical to that of the blade elements, said shape having ribs (19, 39) on each side of the blade which, once the key has been mounted, are aligned along the entire length of the base, the blade base being however without bittings while the blade elements each have a specific bitting, in the form of impressions on one of their faces, such that the type of blade element and the order in which the elements are placed results in a signature pattern that is specific to the key.

2. A key according to claim 1, in which said blade base (13), on its front surface (16) into which the blade element mounting shaft is inserted (25), has a profile complementary to that of the different blade elements, such that the blade base and the added part can engage each other.

3. A key according to claim 1, in which a longitudinal hole is drilled through the interchangeable blade elements (22), the cross-section of which is complementary to that of said shaft (25).

4. A key according to claim 1, in which said interchangeable blade elements (22) have cooperating profiles with each other and/or with said shaft (25) so as to ensure failsafe mounting in rotation around the shaft when assembling them together on the shaft.

5. A key according to any of the previous claims in which opposite sides of said interchangeable blade elements (22), designated as front and back sides in the longitudinal direction respectively, have complementary shapes in the form of projections and depressions so that they can engage each other, the height difference between such projections and depressions being preferably sufficiently different to be visible to the human eye.

6. A key according to claim 5, having the general form of a flat key, in which said two opposed sides of said interchangeable blade elements (22) show profiles in the thickness of the key matching with tenon and mortise profiles of adjacent elements.

7. A key according to claim 6 in which said cooperation profiles have a V-shaped section in the thickness of the key which extends rectilinearly over its entire width.

8. A key according to any of claims 5 to 7 in which, for each element, the hollow profile section (26) is in the key bow direction, on the back side of the element, while the projecting profile (27) is at the opposite, on the front side of the element, in the direction of the key tip.

9. A key according to any one of the previous claims, in the form of a flat key for a pin tumbler cylinder in a bit key system, which key comprises, in the key-blade part receiving the signature pattern, a blade base (23) without bittings, designed to engage with the rotor of such a cylinder corresponding to the same signature pattern, which however is likewise without cooperating pins.

10. A key according to any of the previous claims, in which the interchangeable blade elements (22) have marks referring to the model they correspond to which are affixed to their cooperating profiles, so as to be invisible when the elements are assembled together.

11. A key assembly for the construction of keys according to any of the previous claims, in the form of a kit containing : on the one hand, sets of said interchangeable blade elements (22), each identical to all the others in the set, arranged and indexed according to their bittings, and, on the other hand, a large number of said mounting shafts designed to take a pre-determined number of said interchangeable blade elements, each with an integral distal blade element (21) at one end, and key bows (1) designed to each take a shaft on which a series of interchangeable blade elements have been mounted.

12. A key construction process according to any of claims 1 to 10, using a key assembly according to claim 11, that consists in taking from the kit a bow (1) and a mounting shaft (25) comprising an integral distal blade element (21), in threading onto the shaft the interchangeable blade elements (22) successively selected according to the signature pattern to be respected by the finished key, in inserting the shaft supporting the elements assembled together as above into a receiving bore drilled in the bow and in fixing it in a longitudinal position in which it tends to press the different elements tightly together.
